# EUROPÄISCHE PATENTSCHRIFT

(11) **EP 0 447 910 B1**
(45) Veröffentlichungstag und Bekanntmachung des Hinweises auf die Patenterteilung: **05.07.1995**
(21) Anmeldenummer: 91103671.3
(22) Anmeldetag: 11.03.1991
(51) Int. Cl.: H01R 13/53, H02G 15/064

(54) **Steckbuchse**
Plug socket
Contact femelle

(30) Priorität: 23.03.1990 DE 4009358
(43) Veröffentlichungstag der Anmeldung: 25.09.1991
(73) Patentinhaber: AEG Sachsenwerk GmbH, D-93053 Regensburg (DE)
(72) Erfinder: Reichl, Erwin, Dipl.-Ing., W-8401 Tegernheim (DE)
(74) Vertreter: Breiter, Achim, Dipl.-Ing.

(56) Entgegenhaltungen:
- DE-A- 3 247 673
- DE-A- 3 611 462
- DE-A- 3 644 890

## Beschreibung

Die Erfindung betrifft eine Steckbuchse gemäß dem Oberbegriff des ersten Anspruchs.

Bei einer bekannten Steckbuchse dieser Art DE-A 36 11 462 ist in einem Isolierkörper von einer Stirnseite aus eine Innenkonusausnehmung ausgeformt, an deren Grund sich ein hohler glockenförmiger Steckkontakt axial anschließt. Mit diesem Steckkontakt ist ein hutförmiger Feldsteuerkörper verbunden, der in den Isolierkörper eingebettet ist und sich zur Öffnung der Innenkonusausnehmung hin über eine Teillänge derselben erstreckt. Im Bereich der Stirnseite des Isolierkörpers befinden sich achsparallel gerichtete Befestigungsarmaturen. Außerdem ist in den Isolierkörper am gegenüberliegenden Ende des Steckkontakts eine Stromwandlerspule eingebettet, von der ein weiterer ringförmiger Feldsteuerkörper sich zur Innenkonusausnehmung hin erstreckt und den Steckkontakt über eine Teillänge umgibt. Diesere weitere Feldsteuerkörper bildet zugleich eine Elektrode zur Anzeige einer Spannung oder zur Spannungsmessung über eine radial wegführende Meßleitung. Bei dieser Anordnung ergibt sich ein axial langgestreckter Aufbau, bei dem durch die im Bereich der Öffnung der Innenkonusausnehmung befindlichen Befestigungsarmaturen eine die elektrische Durchschlagfestigkeit mindernde Feldverzerrung auftritt.

Bei einer weiteren bekannten Steckbuchse (DE-A 36 44 890) durchdringt ein Isolierkörper einen Durchbruch in der Wandung eines Hochspannungsgerätes. Der Isolierkörper weist eine stirnseitige Öffnung einer Innenkonusausnehmung auf, in die ein Kabelstecker einführbar ist. Mit einem in der Innenkonusausnehmung angeordneten Steckkontakt ist ein hutförmiger Feldsteuerkörper verbunden, der in den Isolierkörper eingebettet ist und dessen freier Rand zu der der Gehäusewand benachbarten Stirnseite hinweist. Konzentrisch zur Öffnung der Innenkonusausnehmung sind in den Isolierkörper achsparallel gerichtet Befestigungsarmaturen eingegossen, über welche die Steckbuchse an der Gehäusewand bzw. der Kabelstecker unter Einfügung eines Druckringes festgeschraubt wird. Dabei ist anstelle einer Befestigungsarmatur eine gegenüber der Stirnseite zurückgesetzte Elektrode vorgesehen, die einerseits kapazitiv mit dem Feldsteuerkörper gekoppelt und andererseits über eine elektrische Steckverbindung mit außerhalb des Gerätegehäuses angeordneten elektrischen Meßeinrichtungen verbunden ist. Die Stirnseite des Isolierkörpers sitzt im übrigen unter Zwischenlage einer Dichtung gasdicht auf der Gehäusewand auf. Aufgrund der erforderlichen Hochspannungsdurchschlagfestigkeit muß die Elektrode vom Feldsteuerkörper einen erheblichen Abstand aufweisen. Das hat zur Folge, daß der zwischen der Elektrode und dem Feldsteuerkörper gegebene elektrische Kapazitätswert sehr gering und damit der kapazitive Widerstand sehr hoch ist. Dadurch sind hochempfindliche Meßeinrichtungen zur Erfassung der am Steckkontakt anstehenden Spannung erforderlich, wobei die kapazitive Belastung durch die Erdkapazitäten benachbarter geerdeter Teile und der geschirmten elektrischen Leitung von der Elektrode bis zum Meßgerät beachtlich ist. Außerdem ist der Kopf der Elektrode kugelförmig erweitert, so daß das Profil der Befestigungsarmaturen in radialer Richtung entsprechend weiter überschritten wird.

Der Erfindung liegt die Aufgabe zugrunde, bei einer Steckbuchse gemäß dem Oberbegriff des ersten Anspruchs Maßnahmen zu treffen, durch welche bei optimalem Kapazitätswert der Elektrodenanordnung eine Verbesserung des elektrischen Feldbildes im Bereich der stirnseitigen Befestigungsarmaturen erzielt wird.

Bei einem Aufbau einer Steckbuchse gemäß der Erfindung wird durch die Anordnung einer Elektrode um die Innenkonusausnehmung herum eine großflächige Kupplung zum Steckkontakt bzw. dem damit verbundenen Feldsteuerkörper und damit eine wesentliche Erhöhung des Kapazitätswertes erreicht. Dabei weist die Elektrode mehrere einzelne Teilelektroden auf, die in Umfangsrichtung zwischen benachbarten Befestigungsarmaturen angeordnet und untereinander elektrisch verbunden sind. Hierdurch wird eine fast vollständige Anpassung des elektrischen Feldbildes an das bereits von den Befestigungsarmaturen vorgegebene elektrische Feldbild erreicht. Dadurch wird auch zur Homogenisierung des Feldbildes beigetragen, weil sich nun auch zwischen den einzelnen Befestigungsarmaturen Elektrodenabschnitte befinden. Es ergibt sich dadurch eine der idealen Ringelektrode angenäherte Gesamtelektrodenform mit der daraus resultierenden gleichmäßigen Feldverteilung. Das Elektroden-Gesamtprofil braucht dabei nicht über das von den Befestigungsarmaturen vorgegebene radiale Profil hinauszuragen. Die Teilelektroden sind vorzugsweise haubenförmig ausgebildet und mit dem gerundeten Ende zum Feldsteuerkörper hin gerichtet, der am Ende der Innenkonusausnehmung mit einem hochspannungsführenden Steckkontaktteil verbunden ist. Durch die Rundung der Teilelektroden ergibt sich eine zum Feldsteuerkörper hingerichtete große Fläche, welche den Kapazitätswert erhöht und zudem eine günstige elektrische Feldverteilung. Die Elektroden bestehen vorzugsweise aus Sieb- oder gitterartigem Material, so daß eine innige, ablösungsfreie Verbindung mit dem für die Herstellung des Isolierkörpers verwendeten Gießharz eintritt. Die Verbindungsleitung der einzelnen Teilelektroden kann zwischen den Befestigungsarmaturen und der Mantelfläche der Innenkonusausnehmung verlaufen. Dabei kann im Bereich von Befestigungsarmaturen der vorzugsweise als Bandleitung ausgebildete Verbindungsleiter im Bereich von Befestigungsarmaturen abgeflacht und dort über kleine Isolierstützer an der betreffenden Befestigungsarmatur vor dem Eingießen in das Gießharzs festgelegt werden. Vorzugsweise ist jedoch die Verbindungsleitung im Bereich von zwei Teilelektroden mit je einer Anschlußfahne versehen, die achsengleich zur Innenkonusausnehmung angeordnet ist und in einer zur Stirnseite offenen Aussparung zur Stirnseite hinweist. In der Gießform kann so der Verbindungsleiter mit den daran befestigten Teilelektroden an einer entsprechend ausgebildeten Haltevorrichtung in der Gießform bis zum Erstarren der Gießharzmasse gehalten werden. An wenigstens eine der Anschlußfahnen kann dann nach dem Entformen aus der Gießform ein Stecker für den Anschluß eines Meßgerätes angesteckt werden. Für die Montage der Steckbuchse an einer entsprechend durchbrochenen Gerätewand wird als Gegenlage an die Stirnseite ein Abstandsring angesetzt, wobei zwischen die Stirnseite und den Abstandsring der Rand der für das Einführen eines Kabelsteckers erforderliche Durchbruch ragt. Der Abstandsring dient dabei zur gleichmäßigen Druckverteilung über den Umfang des Durchbruchs, so daß die Stirnseite der Steckbuchse mit einer dort vorgesehenen Ringdichtung über den gesamten Umfang gasdicht an die betreffende Gehäusewand angepreßt wird, wenn die Schrauben in die zugehörigen Befestigungsarmaturen vom Abstandsring her eingeschraubt sind. Die Anordnung der Verbindungsleitung und gegebenenfalls von Bereichen der Teilelektroden ist vorzugsweise so getroffen, daß sie im Feldschatten einer Abschirmung liegen, die mit dem Einführen eines Kabelsteckers in die Innenkonusausnehmung mit eingeführt wird. Diese geerdete Abschirmung verhindert, daß ein innerhalb des Kabelsteckers geführter Leiter kapazitiv mit der Verbindungsleitung bzw. benachbarten Bereichen der Teilelektroden gekoppelt ist. Dadurch wird der für die Spannungsankopplung gewünschte Kapazitätswert insbesondere durch die Geometrie zwischen dem Feldsteuerkörper und den Teilelektroden bestimmt. Es wird somit der über die Teilelektroden erfaßte Hochspannungswert nur geringfügig geändert, wenn der Kabelstecker eingeführt oder herausgezogen ist.

Die Erfindung ist nachfolgend anhand der Zeichnungen von Ausführungsbeispielen näher erläutert.

Es zeigen:
Fig. 1 einen Längsschnitt durch eine an eine Gehäusewand angesetzte Steckbuchse, und
Fig. 2 eine Draufsicht auf die freie Stirnseite der Steckbuchse nach Figur 1 mit Darstellung der Einzelteile nach Art einer Röntgenaufnahme.

Eine Steckbuchse 1 einer Innenkonus-Steckkupplung, wie sie für den Anschluß von Hochspannungskabeln in Mittelspannungsschaltanlagen üblich ist, weist einen aus Gießharz hergestellten Isolierkörper 2 auf, in dem eine Innenkonusausnehmung 3 ausgeformt ist, die zu einer Stirnseite 4 hin offen ist. Am gegenüberliegenden Ende schließt sich an die Innenkonusausnehmung 3 ein achsengleiches Steckkontaktteil 5 an, das mit hochspannungsführenden Einbauten in dem gekapselten Hochspannungsgerät zu verbinden ist. Von der Stirnseite 4 aus sind in den Isolierkörper 2 Befestigungsarmaturen 6 bzw. 7 eingearbeitet, die achsparallel zur Mittelachse 8 der Innenkonusausnehmung stehen. Die Befestigungsarmaturen befinden sich auf konzentrisch zur Öffnung der Innenkonusausnehmung verlaufenden Kreislinien radial außerhalb der Innenkonusausnehmung. Die Stirnfläche 4 der Steckbuchse 1 liegt in einer Ebene auf einer Wandung 9 eines Gehäuses auf, innerhalb welchem sich Hochspannungsschaltanlagenteile befinden. Im Bereich der Innenkonusausnehmung ist diese Wand 9 mit einem entsprechenden Durchbruch versehen, durch den von außen ein Kabelstecker 10 eingeführt werden kann. An den hochspannungsführenden Steckkontaktteil 5 ist zudem ein hutförmiger Feldsteuerkörper 11 angesetzt, der ebenfalls in den Isolierkörper 2 eingebettet ist und ringförmig den benachbarten Abschnitt der Innenkonusausnehmung umgreift.

Um einen kapazitiven Spannungsabgriff zur Messung der am Steckkontaktteil 5 bzw. dem Feldsteuerkörper 11 anliegenden Hochspannung zu schaffen, ist als kapazitiv wirkender Gegenbelag zum Feldsteuerkörper 11 eine davon elektrisch isolierte Elektrode 12 im Bereich der Stirnseite 4 angeordnet, die um die Innenkonusausnehmung 3 herum angeordnet ist.

Diese elektrisch isolierte Elektrode 12 ist gemäß Figur 2 aus mehreren Teilelektroden 12.1 gebildet, die in Umfangsrichtung zwischen benachbarten Befestigungsarmaturen 6 bzw. 7 angeordnet sind. Diese Teileelektroden 12.1 stehen über eine Verbindungsleitung 13 miteinander in elektrischer Verbindung, wobei die elektrische Verbindungsleitung 13 innerhalb des Isolierkörpers 2 in die Isoliermasse eingebettet ist. Die Elektroden 12 wie der Verbindungsleiter 13 bestehen vorzugsweise aus sieb- oder gitterartigem Material, so daß sich eine innige Einbettung ergibt, die verhindert, daß sich beim Schrumpfungsprozeß während des Aushärtens des Gießharzes die Isoliermasse von der Elektrode bzw. der Verbindungsleitung trennt und dielektrische Fehlstellen gebildet werden. Die Teilelektroden 12.1 können sich dabei in radialer Richtung über den gleichen Bereich wie die Befestigungsarmaturen erstrecken und andererseits weitgehend den Raum zwischen benachbarten Befestigungsarmaturen 6,7 einnehmen sowie in axialer Richtung soweit in den Isolierkörper 2 wie die Armaturen 6,7. Es ergibt sich dadurch eine weitgehende Symmetrierung des elektrischen Feldes, nachdem dann auch die Zwischenräume zwischen benachbarten Befestigungselektroden 6,7 mit elektrisch leitenden Teilen versehen sind, die zumindest annähernd wie die Befestigungsarmaturen elektrisch fast an Massepotential liegen. Dabei sind die Teilelektroden 12.1 haubenförmig ausgebildet und mit dem gerundeten Ende zum Feldsteuerkörper 11 gerichtet. Die Rundung trägt dabei zur günstigen Feldverteilung bei und bildet gegenüber dem Feldsteuerkörper eine relativ große Fläche, die einen entsprechenden hohen Kapazitätswert mit sich bringt. Der dadurch erzielte geringe kapazitive Widerstandswert ermöglicht die Erfassung der anstehenden Hochspannung mit relativ einfachen Meßeinrichtungen. Die zugleich als Montagehilfe für die Positionierung der Teilelektroden 12.1 in einer Gießform dienende Verbindungsleitung 13 ist im radialen Bereich von Befestigungsarmaturen 6 abweichend von der Kreisringform abgeflacht und am abgeflachten Teil mit einem kleinen Stützisolator 14 versehen, der an den betreffenden Befestigungsarmaturen 6 festgelegt ist, um die Teilelektroden 12.1 während des Gießvorganges des Isolierkörpers 2 zu zentrieren. Vorzugsweise wird zur Positionierung der Teilelektroden 12 in der betreffenden Gießform jedoch anstelle der Stützisolatoren 14 im Bereich mindestens einer, vorzugsweise jedoch im Bereich mehrerer Teilelktroden 12.1 eine Anschlußfahne an den Verbindungsleiter 13 angebracht, die in den von der jeweiligen Teilelektrode 12 umschlossenen Raum ragt und die achsengleich zur Innenkonusausnehmung in einer Aussparung 16 angeordnet ist, die zur Stirnseite 4 hin offen ist. Auch die Anschlußfahne 15 weist mit ihrem freien Ende zur Stirnseite 4 hin. Dadurch kann die jeweilige Anschlußfahne in eine der Aussparung 16 entsprechende Halterung eingesteckt werden, der sich innerhalb der Gießform befindet, die zur Herstellung des Isolierkörpers 2 mit den Einbauten dient. Die Verbindungsleitung 13 befindet sich in den Bereich, der zwischen der Wandung der Innenkonusausnehnung 3 und den Befestigungsarmaturen 6,7 liegt. In achsialer Richtung greift die Verbindungsleitung 13 nicht über die Befestigungsarmaturen 6,7 hinaus.

Die Steckbuchse 1 wird an der Wand 9 unter Zwischenlage eines Dichtungsringes 17 festgesetzt. Dazu wird von der gegenüberliegenden Seite der Wand aus ein Abstandsring 18 angesetzt, der mit seinem radial innen liegenden Teil die Stirnseite 4 untergreift und mit dem radial außen liegenden Teil auf der Wand 9 aufliegt. Dieser Abstandsring 18 weist einen mit der jeweiligen Anschlußfahne 15 fluchtenden Durchbruch 19 auf, der in eine radial nach außen verlaufende Nut 20 übergeht. Durch den Durchbruch 19 kann somit ein Stecker 21 an die Anschlußfahne 15 angesteckt werden, von dem eine elektrische Leitung 22 durch die Nut 20 zu einem nicht dargestellten Meßgerät geführt werden kann. Auf dem Abstandsring 18 sitzt andererseits ein Flansch 23 des Kabelsteckers 10 auf, wobei durch den Flansch 23 und den Abstandsring 18 sowie die Wand 9 hindurch je eine Schraube in die zugeordnete Befestigungsarmatur 7 eingedreht werden kann. Über die Befestigungsarmaturen 6 wird die Steckbuchse 1 für sich über den Abstandring 18 an der Wand 9 festgesetzt. Der Kabelstecker 10 weist dabei eine im äußeren Mantelbereich geführte elektrische Abschirmung 24 auf, die an Erdpotential angeschlossen ist und axial bis über die Verbindungsleitung 13 hinaus in die Innenkonusausnehmung 3 reicht. Sie schirmt somit nicht nur die Verbindungsleitung 13 sondern auch benachbarte Bereiche der Teilelektroden 12.1 gegenüber einem innerhalb des Kabelsteckers 10 axial verlaufenden Leiter ab. Dieser Leiter wirkt somit nicht unmittelbar kapazitiv auf die Verbindungsleitung 13 bzw. die betreffenden Bereich der Teilelektroden 12.1, so daß die an den Teilelektroden 12.1 gemessene Spannung weitgehend unabhängig ist, ob der Kabelstecker 10 in die Steckbuchse 1 eingeführt ist oder nicht. Die kapazitive Kopplung erfolgt somit auch bei eingestecktem Kabelstecker 10 über die dem Feldsteuerkörper 11 direkt zugewandten gerundeten Enden der Teilelektroden 12.1. Die Abschirmung 24 bewirkt somit durch ihre Anordnung gegenüber der Verbindungsleitung 13 und den Teilelektroden 12.1 eine weitgehende Abschattung des vom Kabelsteckers 10 erzeugten elektrischen Feldes gegenüber der Elektrode 12.

## Patentansprüche

1. Steckbuchse (1) einer Innenkonus-Steckkupplung für Kabel in einem Hochspannungsgerät, insbesondere Mittelspannungsschaltanlage, mit einem Isolierkörper (2), der an einer Stirnseite (4) eine Öffnung einer Innenkonusausnehmung (3) sowie konzentrisch dazu mehrere radial außen angeordnete achsparallel gerichtete Befestigungsarmaturen (6) aufweist, und mit einer eingebetteten Elektrode (12.1, 13) zur kapazitiven Spannungsauskopplung mit einem elektrischen Anschluß (15) und mit einem Steckkontaktteil (5), dadurch gekennzeichnet, daß in Umfangsrichtung zwischen benachbarten Befestigungsarmaturen (6, 7) um die Innenkonusausnehmung (3) herum einzelne Teilelektroden (12.1) angeordnet sind, die untereinander innerhalb des Isolierkörpers (2) elektrisch verbunden sind.

2. Steckbuchse nach Anspruch 1, daduch gekennzeichnet, daß die Teilelektroden (12.1) haubenförmig ausgebildet sind und mit dem gerundeten Ende von der Stirnseite (4) wegweisen.

3. Steckbuchse nach Anspruch 1 oder 2, dadurch gekennzeichnet, daß eine ringförmig ausgebildete und im radialen Bereich von Befestigungsarmaturen (6) abgeflachte Verbindungsleitung (13) die Teilelektroden (12.1) untereinander verbindet.

4. Steckbuchse nach Anspruch 3, daduch gekennzeichnet, daß die Verbindungsleitung (13) über mindestens einen Stützisolator (14) mit wenigstens einer Befestigungsarmatur (6) verbunden ist.

5. Steckbuchse nach Anspruch 1 oder einem der folgenden, dadurch gekennzeichnet, daß im Bereich mindestens einer Teilelektrode (12.1) eine Anschlußfahne (15) achsengleich zur Innenkonusausnehmung (3) angeordnet ist und in einer Aussparung (16) zur Stirnseite (4) hinweist.

6. Steckbuchse nach Anspruch 5, dadurch gekennzeichnet, daß an die Stirnseite (4) ein Abstandsring (18) angesetzt ist, der einen mit der Anschlußfahne (15) fluchtenden Durchbruch (19) und eine radial nach außen verlaufende Nut (20) aufweist.

7. Steckbuchse nach Anspruch 1 oder einem der folgenden, dadurch gekennzeichnet, daß die Elektrode (12) bzw. die Teilelektroden (12.1) aus sieb- oder gitterartigen Material bestehen.

8. Steckbuchse nach Anspruch 1 oder einem der folgenden, dadurch gekennzeichnet, daß die Verbindungsleitung (13) in den Bereich greift, der zwischen der Wandung der Innenkonusausnehmung (3) und wenigstens einer Befestigungsarmatur (6, 7) liegt.

9. Steckbuchse nach Anspruch 1 oder einem der folgenden, dadurch gekennzeichnet daß die Verbindungsleitung (13) und ggf. Bereiche der Teilelektroden (12.1) im Feldschatten der Abschirmung (24) eines eingeführten Kabelsteckers (10) liegt.

## Claims

1. Plug socket (1) of a female cone plug-in connector for cables in a high-voltage device, in particular for a medium-voltage switchgear, with an insulating body (2) having on its front end (4) an aperture of a female cone recess (3) and concentrically thereto a plurality of axially parallel fixings (6) disposed radially on the exterior, and with an embedded electrode (12.1, 13) for capacitive voltage output having an electric terminal (15) and a plug-in contact (5), characterised in that in the circumferential direction individual partial electrodes (12.1) are disposed between adjacent fixings (6, 7) around the female cone recess (3), which are electrically interconnected within the insulating body (2).

2. Plug socket according to claim 1, characterised in that the partial electrodes (12.1) are in the form of a hood whose rounded end faces away from the front end (4).

3. Plug socket according to claim 1 or 2, characterised in that an annular connecting lead (13) flattened in the radial region by fixings (6) connects the partial electrodes (12.1) together.

4. Plug socket according to claim 3, characterised in that the connecting lead (13) is connected to at least one fixing (6) via at least one supporting insulator (14).

5. Plug socket according to claim 1 or one of the subsequent claims, characterised in that in the region of at least one partial electrode (12.1), a terminal lug (15) is disposed coaxially with the female cone recess (3) and points towards the front end (4) in a recess (16).

6. Plug socket according to claim 5, characterised in that a spacer ring (18) is mounted on the front end (4) and has a gap (19) aligned with the terminal lug (5) and a groove (20) extending radially outwards.

7. Plug socket according to claim 1 or one of the subsequent claims, characterised in that the electrode (12) or partial electrodes (12.1) consist of gauze-like or grid-like material.

8. Plug socket according to claim 1 or one of the subsequent claims, characterised in that the connecting lead (13) extends into the region lying between the wall of the female cone recess (3) and at least one fixing (6, 7).

9. Plug socket according to claim 1 or one of the subsequent claims, characterised in that the connecting lead (13) and optionally regions of the partial electrodes (12.1) lie in the field shadow of the screen (24) of an inserted cable plug (10).

## Revendications

1. Contact femelle (1) d'un couplage à fiche intérieurement conique pour câbles dans un appareil à haute tension, en particulier des installations de distribution à haute tension, avec un corps isolant (2) qui présente, sur une face frontale (4), une ouverture d'un évidement intérieurement conique (3) ainsi que, suivant une disposition concentrique par rapport à ce dernier, plusieurs armatures de fixation (6) orientées axialement parallèles radialement à l'extérieur, et avec une électrode enrobée (12.1, 13) pour le couplage de tension capacitif à un raccordement électrique (15) et avec une pièce de contact mâle (5), caractérisé en ce que, dans le sens périphérique des armatures de fixation (6, 7), sont disposées, autour de l'évidement intérieurement conique (3), différentes électrodes partielles (12.1) qui sont reliées électriquement entre elles à l'intérieur du corps isolant (2).

2. Contact femelle selon la revendication 1, caractérisé en ce que les électrodes partielles (12.1) ont une forme de calotte et leur extrémité arrondie s'écarte de la face frontale (4).

3. Contact femelle selon la revendication 1 ou 2, caractérisé en ce qu'une ligne de liaison (13) de forme circulaire et aplatie dans la zone radiale d'armatures de fixation (6) relie les électrodes partielles (12.1) entre elles.

4. Contact femelle selon la revendication 3, caractérisé en ce que la ligne de liaison (13) est reliée, par au moins un isolateur support (14), à au moins une armature de fixation (6).

5. Contact femelle selon la revendication 1 ou l'une des suivantes, caractérisé en ce que dans la zone d'au moins une électrode partielle (12.1), une barrette (15) est disposée équi-axialement avec l'évidement intérieurement conique (3) et est tournée vers la face frontale (4) dans une cavité (16).

6. Contact femelle selon la revendication 5, caractérisé en ce que contre la face frontale (4) est placée une bague d'écartement (18) qui présente une perçée (19) alignée avec la barrette (15) et une rainure (20) s'étendant radialement vers l'extérieur.

7. Contact femelle selon la revendication 1 ou l'une des suivantes, caractérisé en ce que l'électrode (12) respectivement les électrodes partielles (12.1) se composent de matière grillagée ou treillissée.

8. Contact femelle selon la revendication 1 ou l'une des suivantes, caractérisé en ce que la ligne de liaison (13) s'engage dans la zone qui se trouve entre la paroi de l'évidement intérieurement conique (3) et au moins une armature de fixation (6, 7).

9. Contact femelle selon la revendication 1 ou l'une des suivantes, caractérisé en ce que la ligne de liaison (13) et éventuellement des zones des électrodes partielles (12.1) se trouvent dans l'ombre de champ du blindage (24) d'un clip de câble inséré (10).
